# DEMANDE DE BREVET EUROPEEN

(11) **EP 4 782 624 A1**
(43) Date de publication de la demande: **29.07.2026**
(21) Numéro de dépôt: 26151739.5
(22) Date de dépôt: 14.01.2026
(51) Int. Cl.: E04G 17/06, E04C 5/16, E04G 17/12, E04G 13/04

(54) **DISPOSITIF POUR REALISER LE COFFRAGE DE LONGRINES ET PROCEDE METTANT EN UVRE CE DISPOSITIF**

(30) Priorité: 23.01.2025 FR 2500713; 24.07.2025 FR 2508529
(71) Demandeur: Favier, Emmanuel, 42310 La Pacaudière (FR)
(72) Inventeur: Favier, Emmanuel, 42310 La Pacaudière (FR)
(74) Mandataire: Ipsilon

(57) **Abrégé**

Ce dispositif pour réaliser le coffrage de longrines est constitué d'une pluralité de pièces monobloc (1), destinées à venir se fixer sur une fondation préalablement réalisée de manière sensiblement équidistante en fonction de la longueur de la longrine à réaliser.

Chacune desdites pièces (1) comprend :
▪ une base plate (2), apte à permettre sa fixation sur la fondation ;
▪ deux zones de réception (4, 5) des ferraillages (17) des longrines, lesdites zones définissant un logement (6) en surélévation par rapport à la base (2) :
▪ deux moyens de coopération (10,11) de ladite pièce avec un U de coffrage (14), lesdits moyens étant positionnés de part et d'autre des zones de réception (4, 5) des ferraillages (17), et définissant avec lesdites zones de réception (4, 5) des ferraillages des logements (12) aptes à recevoir des panneaux de coffrage.

## Description

### DOMAINE DE L'INVENTION

La présente invention s'inscrit dans le domaine du bâtiment et vise plus spécifiquement un dispositif pour réaliser le coffrage en vue de procéder au moulage d'éléments d'ouvrage de forme allongée en béton, tels que notamment des longrines.

### ETAT ANTERIEUR DE LA TECHNIQUE

Les coffrages traditionnels utilisés pour le moulage éléments en béton de forme allongée, tels que par exemple des longrines, comprennent en général un fond et deux joues latérales assemblées au moyen de dispositifs écarteurs. Leur mise en œuvre est chronophage et peu efficace, nécessitant traditionnellement des opérations de clavetage, de maintien des ferraillages des longrines et implique au moins deux opérateurs pour réaliser de tels coffrages. En effet, il convient de préparer des éléments de liteaux d'environ 20 cm, et de les disposer sur toute la longueur de la fouille avant de les fixer avec des pointes acier pour garantir un écartement sensiblement égal tout le long de la longueur de la longrine à réaliser.

Par ailleurs, le coffrage de longrines à l'aide de distanceurs, de clavettes et d'épingles nécessite la fixation au préalable de liteaux sur toute la longueur de la fouille, là encore avec un écartement typiquement de 20 cm à respecter. Cette opération réalisée, il convient de mettre en place un distanceur, de poser des panneaux de coffrage et de maintenir ainsi en place pendant la durée nécessaire en vue de leur fixation, typiquement à l'aide d'épingles et de clavettes.

On conçoit dès lors les inconvénients résultant de ces procédés traditionnels de réalisation de coffrages de longrines.

L'objectif recherché par la présente invention est de surmonter ces différents inconvénients.

### EXPOSE DE L'INVENTION

A cet effet, l'invention vise un dispositif pour réaliser le coffrage de longrines constitué d'une pluralité de pièces monobloc, destinées à venir se fixer sur une fondation préalablement réalisée de manière sensiblement équidistante en fonction de la longueur de la longrine à réaliser.

Selon l'invention, cette pièce monobloc comprend :
▪ une base plate, apte à permettre sa fixation sur la fondation ;
▪ deux zones de réception des ferraillages des longrines, lesdites zones définissant un logement en surélévation par rapport à la base :
   ▪ deux moyens de coopération de ladite pièce avec un U de coffrage, lesdits moyens étant positionnés de part et d'autre des zones de réception des ferraillages des longrines, et définissant avec lesdites zones de réception des ferraillages des logements aptes à recevoir des panneaux de coffrage.

Selon une caractéristique avantageuse de l'invention, la base est percée d'au moins un orifice traversant, notamment oblong, destiné à permettre la fixation de la pièce notamment par vissage dans la fondation.

Selon une autre caractéristique avantageuse de l'invention, les zones de réception des ferraillages sont percées d'orifices traversants, aptes à permettre la ligature des ferraillages au niveau de ces zones de réception et ainsi assurer leur maintien en place avant coulage du béton.

Selon encore une autre caractéristique avantageuse de l'invention, l'espace séparant les zones de réception des ferraillages des moyens de coopération avec un U de coffrage correspond au jeu près à l'épaisseur des branches ou panneaux de coffrage.

Selon encore une autre caractéristique avantageuse de l'invention, les bords supérieurs en vis-à-vis des moyens de coopération avec un U de coffrage sont arrondis ou chanfreinés.

L'invention concerne également un procédé de réalisation d'une longrine sur une fondation préalablement réalisée, consistant :
▪ à fixer de manière relativement équidistante le dispositif précité, notamment par vissage sur ladite fondation ;
▪ à positionner le ferraillage de la longrine à réaliser au niveau des logements prévus à cet effet au sein des zones de réception dédiées dudit dispositif ;
▪ à ligaturer ces ferraillages afin d'assurer leur stabilité pendant l'opération de coulage du béton,
▪ à positionner des panneaux de coffrage ou banches au niveau de l'espace laissé libre entre les zones de réception des ferraillages et les moyens de coopération avec un U de coffrage,
▪ à emmancher les extrémités libres des branches du U de coffrage verticalement contre les panneaux et sur les moyens de coopération afin d'assurer la stabilité desdits panneaux,
▪ à couler le béton dans l'espace défini par les deux panneaux de coffrage,
▪ le cas échéant à vibrer le béton,
▪ une fois le béton pris en masse, à retirer le U de coffrage puis les panneaux de coffrage.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées.
Le figure 1 est une représentation schématique en perspective du dispositif de l'invention.
La figure 2 est une représentation schématique en éclaté illustrant la coopération dudit dispositif avec des panneaux de coffrage et un U de coffrage.

### DESCRIPTION DE L'INVENTION

La figure 1 est donc une représentation schématique en perspective du dispositif de l'invention.

Il est fondamentalement constitué d'une pièce monobloc (1). Cette pièce (1) est dans l'exemple décrit de nature métallique, susceptible de résulter d'un tube prédécoupé au laser ou encore d'une tôle découpée et pliée. Alternativement, il peut également s'agir d'une pièce réalisée par injection de matière plastique.

Cette pièce monobloc (1) comporte une base (2) plane, percée d'un orifice traversant de forme oblongue (3). Cet orifice est destiné à permettre la fixation de ladite pièce reposant sur sa base (2) sur une fondation préalablement existante, typiquement à l'aide d'une cheville et d'une vis. La forme oblongue de l'orifice (3) permet d'ajuster le positionnement de cette pièce sur la fondation par simple glissement de la vis de fixation dans l'orifice traversant (3).

Ladite pièce (1) comporte ensuite deux zones de réception (4) et (5) de ferraillages de la longrine à réaliser. Typiquement, ces zones de réception définissent un logement (6), en surélévation par rapport à la base (2). Plus précisément, ces logements sont définis à l'extrémité supérieure d'ailes latérales (7), parallèles l'une à l'autre pour chacune de ces zones, et constitutives desdites zones de réception (4, 5), permettent, en raison du décrochement (8) ménagé entre l'extrémité supérieure des ailes (7) et des pièces (4), (5) proprement dites. Ce décrochement (8) constitue de fait un adossement des ferraillages venant prendre appui contre ce décrochement (8).

Ces ferraillages, de facture traditionnelle, sont fixés à ce niveau par ligature, lesdites ligature passant par des orifices traversant (9) ménagés au sein de ailes (7).

Enfin, la pièce (1) comporte des moyens de coopération (10, 11) avec un U de coffrage (14). Un tel U de coffrage est bien connu dans le domaine de l'invention, de sorte qu'il n'y a pas lieu de le décrire ici plus en détail. Sa fonction est de sécuriser le positionnement des panneaux de coffrage.

Ces moyens de coopération (10, 11), situés de part et d'autre des zones (4) et (5) définissent par rapport auxdites zones (4, 5) un évidement ou logement (12), dont la largeur correspond au jeu près à l'épaisseur de panneaux de coffrage ou banches, destinés à venir s'insérer dans lesdits évidements.

Typiquement, la hauteur, tant des moyens de coopération (10, 11) avec le coffrage que des zones (4, 5), est de l'ordre de 3,5 cm par rapport à la base (2). Bien évidemment, ces dimensions peuvent être adaptées en fonction des dimensions de la longrine à couler.

Afin de réaliser de telles longrines, on procède tout d'abord au traçage sur la fondation d'un trait afin de conserver un alignement sensiblement rectiligne de ces différentes pièces (1).

Puis l'on fixe, typiquement tous les 50 centimètres, lesdites pièces en s'alignant sur ce trait, à l'aide d'une cheville et d'une vis traversant l'orifice traversant (3) au niveau d'une fondation préalablement réalisée.

Une fois cette opération réalisée, on met en place les ferraillages (17), réceptionnés au niveau du décrochement (8) de chacune des zones (4, 5), que l'on vient ligaturer à ce niveau à l'aide des orifices traversants (9).

On positionne alors les panneaux de coffrage (18) dans l'espace (12) défini entre les zones de réception de ferraillages (4, 5) et les moyens de coopération (10, 11) du U de coffrage (14).

On vient alors positionner le U de coffrage (14) par emmanchement de l'extrémité libre et ouverte (16) des branches (15) du U de coffrage, au niveau desdits moyens de coopération (10, 11), la longueur des branches (15) du U de coffrage (14) étant bien évidemment adaptée à la hauteur des panneaux de coffrage (18).

Une fois l'ensemble ainsi stabilisé de par la présence du U de coffrage (14), on peut alors procéder au coulage du béton dans l'espace séparant les deux panneaux de coffrage (18).

Après coulage du béton, il peut être envisagé de vibrer ledit béton au moyen d'une aiguille vibrante, ce de manière connue.

Une fois le béton pris en masse, on retire le U de coffrage (14), puis les panneaux de coffrage (17). Le retrait de ces panneaux de coffrage (17) est favorisé par le bord chanfreiné (13) ou arrondi des arêtes supérieures en vis-à-vis des deux moyens coopérations (10, 11) avec le U de coffrage.

Ce faisant, on observe tout d'abord une absence ou une quasi-absence de déformation en bas des panneaux de coffrage, constituant une véritable amélioration au regard des dispositifs de l'art antérieur où, fréquemment, la base des panneaux est abîmée lors de l'opération de décoffrage.

Par ailleurs, cette forme chanfreinée ou arrondie permet également d'éviter de détériorer l'extrémité libre des branches du U de coffrage.

Par ailleurs, à l'aide de l'invention, on conçoit que beaucoup moins de matériel est nécessaire pour réaliser le coffrage de longrines, et qu'en outre, l'enrobage par le béton du ferraillage est beaucoup plus régulier et conforme aux normes.

De fait, le dispositif de l'invention offre simplicité et facilité de pose et mise en œuvre. De plus, il augmente le confort de l'opérateur en raison de l'économie de gestes répétés, optimisant l'opération de coulage du béton.

Enfin, ce dispositif permet la mise en œuvre d'une aiguille vibrante pour assurer le vibrage du béton sans risque de détérioration de l'ensemble de coffrage, permettant un rendu propre.

## Revendications

1. Dispositif pour réaliser le coffrage de longrines constitué d'une pluralité de pièces monobloc (1), destinées à venir se fixer sur une fondation préalablement réalisée de manière sensiblement équidistante en fonction de la longueur de la longrine à réaliser, ***caractérisé en ce que*** chacune desdites pièces (1) comprend :
▪ une base plate (2), apte à permettre sa fixation sur la fondation ;
▪ deux zones de réception (4, 5) des ferraillages (17) des longrines, lesdites zones définissant un logement (6) en surélévation par rapport à la base (2) :
▪ deux moyens de coopération (10,11) de ladite pièce avec un U de coffrage (14), lesdits moyens étant positionnés de part et d'autre des zones de réception (4, 5) des ferraillages (17), et définissant avec lesdites zones de réception (4, 5) des ferraillages des logements (12) aptes à recevoir des panneaux de coffrage (18).

2. Dispositif pour réaliser le coffrage de longrines selon la revendication 1, ***caractérisé en ce que*** la base (2) est percée d'au moins un orifice traversant (3), notamment oblong, destiné à permettre la fixation de la pièce (1) notamment par vissage dans la fondation.

3. Dispositif pour réaliser le coffrage de longrines selon l'une des revendications 1 et 2, **caractérisé en ce que** les zones de réception (4, 5) des ferraillages (17) sont percées d'orifices traversants (9), aptes à permettre la ligature des ferraillages au niveau de ces zones de réception et ainsi assurer leur maintien en place avant coulage du béton.

4. Dispositif pour réaliser le coffrage de longrines selon l'une des revendications 1 à 3, ***caractérisé en ce que*** l'a largeur de l'espace ou évidement (12) séparant les zones de réception (4, 5) des ferraillages (17) des moyens de coopération (10, 11) avec un U de coffrage (14) correspond au jeu près à l'épaisseur des branches ou panneaux de coffrage (18).

5. Dispositif pour réaliser le coffrage de longrines selon l'une des revendications 1 à 4, ***caractérisé en ce que*** les bords ou arêtes supérieurs (13) en vis-à-vis des moyens de coopération (10, 11) sont arrondis ou chanfreinés.

6. Procédé pour la réalisation d'une longrine sur une fondation, comprenant les étapes suivantes :
▪ fixer de manière relativement équidistante le dispositif selon l'une des revendications 1 à 5 sur ladite fondation, notamment par vissage,
▪ positionner le ferraillage (17) de la longrine à réaliser au niveau des logements (6) prévus à cet effet au sein des zones de réception (4, 5) dédiées dudit dispositif ;
▪ ligaturer ces ferraillages (17) afin d'assurer leur stabilité pendant l'opération de coulage du béton,
▪ positionner des panneaux de coffrage ou banches (18) au niveau de l'espace (12) laissé libre entre les zones de réception (4, 5) des ferraillages et les moyens de coopération (10, 11) avec un U de coffrage,
▪ emmancher verticalement les extrémités libres(16) des branches (15) d'un U de coffrage (14) contre les panneaux et dans les moyens de coopération (10,11) afin d'assurer la stabilité desdits panneaux,
▪ couler le béton dans l'espace défini par les deux panneaux de coffrage (18),
▪ le cas échéant vibrer le béton,
▪ une fois le béton pris en masse, retirer le U de coffrage (14), puis les panneaux de coffrage (18).
